# EUROPÄISCHE PATENTSCHRIFT

(11) **EP 0 002 877 B1**
(45) Veröffentlichungstag und Bekanntmachung des Hinweises auf die Patenterteilung: **05.08.1981**
(21) Anmeldenummer: 78200398.2
(22) Anmeldetag: 30.12.1978
(51) Int. Cl.: E21F 7/00, E21C 41/00, E21B 43/26

(54) **Verfahren zur Gewinnung von Methan**
Method for the removal of methane
Procédé d'extraction du méthane

(30) Priorität: 02.01.1978 NL 7800005
(43) Veröffentlichungstag der Anmeldung: 11.07.1979
(73) Patentinhaber: STAMICARBON B.V., NL-6167 AC Geleen (NL)
(72) Erfinder: Steeman, Johannes Wilhelmus Maria, NL-6164 HR Geleen (NL)
(74) Vertreter: Stuffken, Jan

## Beschreibung

Die Erfindung betrifft ein Verfahren zur Gewinnung von Methan gleichzeitig aus mehreren ein Flözpaket bildenden Kohlenflözen, indem oberhalb und unterhalb eines bestimmten, innerhalb des Flözpakets liegenden Flözes in den zwischen den Flözen liegenden Gebirgsschichten ein Spaltensystem gebildet und aus dem bestimmten Flöz mit Hilfe von zumindest einem wenigstens teilweise verrohrten Bohrloch Methan abgeführt wird.

Es ist bekannt, dass beim Einstürzen eines Hohlraums, der durch Abbau eines Flözes gebildet wurde, in dem oberhalb aber auch unterhalb des eingestürzten Hohlraums befindlichen Gestein ein mehr oder weniger senkrechtes Spaltensystem gebildet wird und die Gesteinsschichten sich durch Senkung etwas voneinander trennen («bedseparation»). Auf diese Weise entsteht ein ausgedehntes System von Spalten, durch die unabgebauten Flöze und Kohlenriffel (nicht abbauwürdige Flöze), die sich im Bereich des Spaltensystems befinden, das in ihnen adsorbierte Methan mindestens teilweise in den gebildeten Hohlraum abgeben können, sofern im Hohlraum ein Druck herrscht, der niedriger ist als der Druck des in den betreffenden Flözen adsorbierten Methans. Das Spaltensystem erstreckt sich normalerweise bis etwa 120 m über etwa 100 m unter dem abgebauten Flöz (siehe Geologie en Mijnbouw, 41, 1962, S. 41 bis 44 und S.53).

Es ist möglich und bekannt, das auf diese Weise freiwerdende Methan zumindest teilweise zu gewinnen, indem man in das gespaltene Gestein von dem in Abbau befindliche Flöz aus mindestens ein Bohrloch in das Hangende und/ oder Liegende bis zu anderen Flözen einbringt und das Methan, das sich im Spaltensystem befindet, über das wenigstens teilweise verrohrte Bohrloch abführt (siehe u. a. Geologie en Mijnbouw, 41, 1962, S. 59 bis 61).

Die Methanmenge, die auf diese Weise frei wird und teilweise gewonnen werden kann, beträgt meistens ein Vielfaches der Methanmenge, die aus dem abgebauten Flöz selbst stammen wird. Dies ist möglich, weil in dem rissigen Gesteinspaket oberhalb und unterhalb andere Flöze und Kohlenriffel vorhanden sind, die je für sich über das Spaltensystem eine gewisse Menge Methan abgeben. Wenn der geologische Aufbau des Flözpakets bekannt ist, lässt sich anhand einer Anzahl von - für jedes Feld meistens wechselnden - Parametern genau berechnen, wieviel Methan erwartungsgemäss über das Spaltensystem freiwerden wird (siehe u. a. Geologie en Mijnbouw, 41, 1962, S. 55 bis 57).

Es ist bekannt, dass sich unter fast dem ganzen niederländischen Gebiet und grossen Teilen der Nordsee in Teufen von 1000 m bis 5000 m ein Kohlenpaket mit einer Mächtigkeit von mindestens 20 m befindet, gemessen als die Gesamtmächtigkeit aller dort vorhandenen Flöze und Kohlenriffel. Auf einer Fläche von z. B. 100 x 100 km = 10¹⁰ m² befindet sich dann eine Steinkohlenmenge von 2 x 10¹¹ m3 = 200 Milliarden m³. Wenn man annimmt, dass im Durchschnitt 10 m³ CH₄ je _{M}³ Kohle absorbiert sind (für das Peel-Gebiet wurden ca. 10 m³ CH₄ je m³ Kohle ermittelt, in Südlimburg ca. 17 m³ CH₄ je m³ Kohle, siehe den Bericht der Peelcommissie, Verhandelingen van het K. N. G. M. B. Mijnbouwkundige serie, Band 5, S. 83), so sind auf dieser Fläche 2 x 10¹² m³ CH₄ = 2000 Milliarden m³ CH₄ in der Kohle absorbiert.

Dies ist eine Menge, die derjenigen des Gasvorkommens in Groningen entspricht, welches eines der grössten Vorkommen darstellt. Das Methanvorkommen unter dem gesamten Gebiet der Niederlande und Teilen der Nordsee beträgt somit ein Vielfaches des Vorkommens in Groningen. Sollte es möglich sein, wenigstens einen Teil dieses Methans zu gewinnen, so wird in den Niederlanden auf lange Sicht kein Mangel an Erdgas auftreten. Ähnliche Verhältnisse findet man auch in einigen anderen europäischen Ländern vor.

Ein Vorteil der Gewinnung von in situ in Flözen vorhandenem Methan ist, dass es in nahezu reiner Form frei wird und als solches gewonnen werden kann; dies im Gegensatz zu dem Gas, das bei der Verbrennung von Steinkohle in situ entsteht.

Es ist bereits bekannt, in Steinkohle absorbiertes Gas durch Steigerung der Permeabilität eines Flözes oder des unmittelbar oberhalb eines Flözes befindlichen Gebirges über Bohrlöcher zu gewinnen. Methoden hierfür sind aus der Erdölindustrie bekannt. Beispiele hierfür sind die sog. hydraulische Frac-Behandlung oder das hydraulische Heben des Deckgebirges eines Flözes und Versetzen des Raums mit Sand, wie diese u. a. in der Schachtanlage Klarenthal im Saarland geschehen ist (siehe u. a. Annales des Mines de Belgique, 1, 1976, S. 25 und weiterhin die US-A-3 814 480. In «Coal Age» 80, Nr. 8 von Juli 1975, Seite 104-106 ist beschrieben, wie man durch das Bohren von mehreren Löchern in der Flözebene, das Methan aus dem betreffenden Flöz befreien kann. Diese Methoden sind für die Entgasung eines einzigen Flözes zweckmässig. Handelt es sich um viele Flöze, sind diese Methoden jedoch durch die häufige Wiederholung des gleichen Verfahrens sehr aufwendig.

Der vorliegenden Erfindung liegt die Aufgabe zugrunde, Methan gleichzeitig aus mehreren, ein Flözpaket bildenden Flözen und Kohlenriffeln zu gewinnen, ohne dass ein konventionelles Gewinnungsverfahren notwendig ist, indem man in dem Gesteinpaket, in dem sich diese befinden, auf eine aus dem klassischen Steinkohlenbergbau unter Tage an sich bekannte Weise ein Spaltensystem bildet, über welches sich die Flöze entgasen können, und das freiwerdende Gas anschliessend durch zumindest ein Bohrloch abführt.

Nach der Erfindung kann dies bewerkstelligt werden, indem mindestens ein Bohrloch von über Tage aus bis in das vorher dazu bestimmte Flöz niedergebracht wird, wonach in dem betreffenden Flöz mittels des Bohrlochs oder der Bohrlöcher oder mit Hilfe von durch das Bohrloch oder die Bohrlöcher in das Flöz eingebrachten Mitteln zum Lösen der Kohle so lange eine Anzahl durch Kohlenstösse getrennter Hohlräume erzeugt wird, bis die zwischen den Hohlräumen verbliebenen Kohlenstösse und das Hangende unter dem Einfluss des statischen Gebirgsdrucks plötzlich zusammenstürzen, wonach aus den Hohlräumen und Spalten, in denen ein Druck, der unter dem ursprünglichen Methandruck in den Flözen liegt, aufrechterhalten wird, das freiwerdende Methan über das oder die Bohrlöcher gewonnen wird. Unter «plötzlich» wird verstanden, dass das Hangende innerhalb einiger Minuten bis etwa einem Tag hereinbricht.

Vorzugsweise stehen die Hohlräume unter einem Druck, der einen Gegendruck zum statischen Gebirgsdruck bildet, und zwar derart, dass die Kohlenstösse bei einem bestimmten Verhältnis von Hohlraumbreite und Kohlenstossbreite nicht zusammenstürzen.

Schliesslich wird der Druck so weit herabgesetzt, dass die Kohlenstösse zusammenstürzen und das Hangende hereinbricht. Gemäss einer Ausführungsform der Erfindung werden die zwischen den Hohlräumen verbleibenden Kohlenstösse mittels Sprengstoff zerstört.

Aus den Diagrammen in «Geologie en Mijnbouw», 41, S. 41 bis 44 geht hervor, dass der Überdruck in den Hohlräumen nach dem Zusammenbruch vorzugsweise unter 0,1 MPa liegen soll.

Obwohl man bei der Ausübung des erfindungsgemässen Verfahrens die Hohlräume durch partielle Verbrennung der Kohle, Auflösen (siehe z. B. die US-A-4 032 193) u. dgl. bilden kann, sind diese Methoden wegen der dafür zu erfüllenden Bedingungen weniger gut geeignet. So benötigt man ziemlich viele Bohrlöcher, und es lassen sich die erforderlichen Abmessungen der Hohlräume und Kohlenstösse weniger gut unter Kontrolle halten. Vorzugsweise wird so gearbeitet, dass die Hohlräume unter hydraulischem Gegendruck erzeugt werden.

Es ist vorteilhaft, die Hohlräume mit mechanischen Mitteln zu erzeugen. Sehr gut geeignet hierfür ist ein Abbaugerät nach der DE-A-2 434 408 bzw. der entsprechenden US-A-3 961 824 oder davon abgeleitete Ausführungsformen. Das Gerät besteht aus einer Kratzeranlage mit Schüssen, die in gestrecktem Zustand in das Bohrloch eingebracht und darin zickzackförmig angeordnet werden. Die auf diese Weise angeordneten Schüsse werden hydraulisch oder mechanisch hin und her bewegt, so dass die Kratzer (oder andere Mittel zum Lösen der Kohle), die sich auf den Gelenken der Schüsse befinden, die Wand des Bohrlochs und somit die Kohle loslösen können. Die so gelöste Kohle wird mit Hilfe von Spülflüssigkeit durch das gleiche Bohrloch abgeführt. Die Länge und die Breite des Raumteiles, dessen Kohle auf diese Weise abgebaut wird, ist einstellbar. Durch die Wahl eines geeigneten Hohlraumsystems, wie z. B. in Abb. 1 der DE-A-2 434 408 bzw. der US-A-3 961 824 dargestellt, kann man die gestellten Bedingungen erfüllen. Die zwischen den Hohlräumen stehengebliebenen Kohlenstösse (Pfeiler) stützen zusammen mit dem Druck der Spülflüssigkeit das Hangende ab.

Für die anzuwendende Breite des Hohlraums und der zwischenliegenden Kohlenstösse lassen sich keine allgemein gültigen Werte angeben. Diese hängen u. a. von der Zusammensetzung und den mechanisch-physikalischen Eigenschaften des Deckgebirges bis einige 10 m über dem Hohlraum, von den mechanisch-physikalischen Eigenschaften der Kohle, von der natürlichen Rissbildung sowie von dem benutzten (hydrostatischen) (Gegen-)Druck ab. Die Eigenschaften von Gestein und Kohle kann man aus Kernen der betreffenden Bohrung ermitteln. Anschliessend kann man, unter Berücksichtigung der Teufe und des damit zusammenhängenden statischen Gebirgsdrucks und des zu benutzenden (hydrostatischen) (Gegen-)Drucks, die zu benutzenden Abmessungen berechnen. Diese Werte können auch empirisch bestimmt bzw. kontrolliert werden. Aus der DE-A-2 434 408 ist es in diesem Zusammenhang bekannt, das Zusammendrücken der zwischen den Kohlenstössen befindlichen Hohlräume durch das Hangend- oder Liegendgestein durch eine Flüssigkeit zu erreichen, deren spezifisches Gewicht höher ist als das der Kohle. Die schwere Flüssigkeit erzeugt einen erhöhten hydrostatischen (Gegen-)Druck.

Die Aufhebung des hydrostatischen (Gegen-) Drucks kann auf sehr einfache Weise erfolgen, indem man eine oder mehrere der mit der Flüssigkeit gefüllten Kammern mit einem Gas, z. B. Luft, Methan oder Stickstoff, über eine separate Leitung durch das Bohrloch unter Druck entleert. Es ist erforderlich, dass das sich dabei bildende Einsturzgebiet so gut wie möglich entwässert wird, damit der Druck so niedrig ist, dass die Flöze das adsorbierte Gas möglichst ganz abgeben können. Selbstverständlich ist es auch möglich, das vorhandene Wasser auf anderem Wege mit aus der Ölindustrie bekannten Mitteln, erforderlichenfalls durch ein separates Bohrloch, abzupumpen. Auch ist es nötig, das Einsturzgebiet kontinuierlich oder diskontinuierlich wasserfrei zu halten, wenn es mit einem natürlichen Wasserzufluss in Verbindung steht.

Gleich nach dem Einsturz wird das in den Flözen und Kohlenriffeln adsorbierte Methan mit einem geringen Überdruck austreten und sich über das Spaltensystem sowie das Einsturzgebiet einen Weg zur Sohle von einem oder mehreren der Bohrlöcher suchen, und es kann anschliessend in nahezu reiner Form an der Mündüng gewonnenwerden.

Die Erfindung macht sich die Tatsache zunutze, dass eine grosse Anzahl von Flözen und Kohlenriffeln durch Bildung eines Spaltensystems Methan abgeben kann, und besteht im wesentlichen darin, ein solches Spaltensystem plötzlich zu bilden, indem man z. B. unter (hydrostatischem) Druck zunächst ein aus Kammern und Pfeilern aufgebautes Hohlraumsystem bildet und dies durch zusammenbrechen der Pfeiler plötzlich einstürzen lässt.

Die Erfindung wird anhand einer Zeichnung näher erläutert. Von der Erdoberfläche 1 aus wird mit Hilfe einer Bohranlage 2 ein Bohrloch 3 gebohrt. Dieses Bohrloch wird in gewisser Höhe über einem Flöz 4 derart abgelenkt, dass ein Teil 5a des Bohrlochs 3 unter einem kleinen Winkel bei einem Punkt 6a auf das Flöz 4 auftrifft, wonach in der Ebene des Flözes 4 weiter gebohrt wird. Der Teil, der in der Ebene des Flözes 4 gebohrt wurde, wird. nun mit Hilfe der bereits beschriebenen Anlage oder einer anderen Anlage zu einer Kammer 7a erweitert. Die Länge dieser Kammer 7a, von der die Vorderfläche in der Zeichnung einen Querschnitt zeigt, kann mehrere 100 m lang sein.

Anschliessend wird vom Bohrloch 3 aus auf bekannte Weise ein zweites Bohrloch 5b abgelenkt gebohrt und in der Ebene des Flözes 4 zu einer Kammer 7b erweitert. Auf gleiche Weise wird auch ein dritter Teil 5c abgelenkt gebohrt und eine Kammer 7c erzeugt. Auf dieselbe Weise kann um das Bohrloch 3 noch eine Menge Kammern gebildet werden. Dies alles geschieht unter evtl. erhöhtem hydrostatischem Druck, um ein vorzeitiges Hereinbrechen zu verhindern. Zwischen den Kammern 7a, 7b und 7c befinden sich Kohlenstösse 8a und 8b und evtl. weitere nichtdargestellte Stösse und Kammern. Die Breite der Kammern und die Breite der zwischenliegenden Kohlenstösse 8a, 8b usw. wird unter Berücksichtigung der bereits beschriebenen Faktoren, darunter auch dem benutzten hydrostatischen Druck, vorher berechnet. Nach Fertigstellung der Kammern wird der hydrostatische Druck weggenommen, evtl. mit Hilfe von Gasdruck über ein hier nichtgezeichnetes Rohr durch das Bohrloch 3, bis in eine oder mehrere der Kammern 7. Die zu erwartende Folge ist, dass die Kohlenstösse 8a und 8b unter dem Einfluss des statischen Gebirgsdrucks hereinbrechen und das Hangende der Kammern 7a, 7b und 7c plötzlich einstürzt. Auf diese Weise bildet sich ein Einsturzgebiet, das in der Zeichnung durch Punkte A, B, C und D begrenzt wird. Oberhalb und unterhalb dieses Einsturzgebiets, das eine Länge und eine Breite von mehreren 100 m haben kann, bildet sich das bereits beschriebene Spaltensystem, durch das ein Flöz 9 Methan in den Einsturzraum A, B, C, D abgeben kann, das von dort aus über mindestens eines der Löcher 5a, 5b und 5c und über das Bohrloch 3 über Tage gewonnen werden kann. Bemerkt wird, dass die Kohlenstösse dank der ptötzttchan Druckentspannung selbst unter dem Einfluss des in der Kohle adsorbierten Methans spontan zerfallen können und das Gas abgeben, in Analogie zu den plötzlichen Schlagwetterausbrüchen (siehe Geologie en Mijnbouw, 41, 1962, S. 79 ff).

Bei Anwendung eines hohen hydrostatischen Drucks wird man die mit der Spülung mitgerissene Kohle durchschleusen müssen, um den Druck an Ort und Stelle aufrechtzuerhalten. Derartige Schleusen sind aus dem Bereich des hydraulischen Kohlentransports in vielen Varianten bekannt.

Das folgende Rechenbeispiel gibt einen Eindruck, wie gross in einem bestimmten Fall die zu erwartenden Methanmengen sein können. Es wird angenommen, dass von einem Flözpaket, dessen Flöze je m³ Kohle 15 m³ adsorbiertes CH4 enthalten, ein Flöz 4 von 1 m Mächtigkeit grösstenteils abgebaut wird und das bearbeitete Gebiet einstürzt. Oberhalb dieses Flözes 4 sollen sich in 10, 20, 30, 40 bzw. 80 m Entfernung fünf weitere Flöze mit einer Mächtigkeit von 0,8, 1,5, 1,0, 0,5 bzw. 1,5 m befinden. Unter demselben Flöz 4 sollen sich in 10, 20, 40, 60 bzw. 80 m Entfernung ebenfalls fünf Flöze mit einer Mächtigkeit von 0,8, 1,5, 1,0, 0,5 bzw. 1,5 m befinden. Nach der u. a. in Geologie en Mijnbouw, 41, 1962 angegebenen Methode kann berechnet werden, dass gut 70 m³ CH₄ je m² Einsturzgebiet freiwerden. Auf ein so geschaffenes Einsturzgebiet von 200 x 300 m fallen somit 4 x 10⁶ m³ CH₄ an. Da auch noch Kohle abgebaut wird (angenommen von den vorhandenen 6 x 10⁴ m³ eine Menge von 3 x 10⁴ m³; der Rest bleibt als Kohlenstösse und Verluste zurück), so stellt sich heraus, dass nach Abzug der Ausbeute dieser abgebauten ca. 3 x 10⁴ m³ Kohle die restlichen Kosten zur Gewinnung des Methans gering sind.

Bemerkt wird, dass vom Bohrloch 3 aus das gleiche Verfahren für mehrere Flözpakete verwendet werden kann. Wenn das ganze stratigrafische Profil mit den Abständen und Mächtigkeiten der Flöze und Kohlenriffel und die zu erwartenden Methaninhalte bekannt sind, so lassen sich mit Hilfe des Computers die am besten geeigneten Flözpakete und die abzubauenden Flöze ziemlich einfach und genau bestimmen.

Schliesslich wird darauf hingewiesen, dass das Bohrloch 3 so angeordnet werden kann, dass es aufgrund der möglichen Ablenkbarkeit ausserhalb des Bruchgebiets des (der) gebildeten Hohlraums (räume) liegt und dadurch nicht beeinträchtigt wird.

## Patentansprüche

1. Verfahren zur Gewinnung von Methan gleichzeitig aus mehreren ein Flözpaket bildenden Kohleflözen, indem oberhalb und unterhalb eines bestimmten, innerhalb des Flözpakets liegenden Flözes in den zwischen den Flözen liegenden Gebirgsschichten ein Spaltensystem gebildet und aus dem bestimmten Flöz mit Hilfe von zumindest einem wenigstens teilweise verrohrten Bohrloch Methan abgeführt wird, dadurch gekennzeichnet, dass mindestens ein Bohrloch (3, 5) von über Tage aus bis in das vorher hierzu bestimmte Flöz (4) niedergebracht wird, wonach in dem betreffenden Flöz (4) mittels des Bohrlochs (5) oder der Bohrlöcher (5a, b, c) oder mit Hilfe von durch das Bohrloch (3, 5) oder die Bohrlöcher (5a, b, c) in das Flöz eingebrachten Mitteln zum Lösen der Kohle so lange eine Anzahl durch Kohlenstösse getrennter Hohlräume erzeugt (7a, b, c) wird, bis die zwischen den Hohlräumen verbliebenen Kohlenstösse und das Hangende unter dem Einfluss des statischen Gebirgsdrucks plötzlich zusammenstürzen, wonach aus den Hohlräumen und Spalten, in denen ein Druck, der unter dem ursprünglichen Methandruck in den Flözen liegt, aufrechtgehalten wird, das freiwerdende Methan über das oder die Bohrlöcher (3) gewonnen wird.

2. Verfahren nach Anspruch 1, dadurch gekennzeichnet, dass in den entstehenden Hohlräumen ein Druck aufrechterhalten wird, der einen Gegendruck zum statischen Gebirgsdruck bildet, und zwar derart, dass die Kohle bei einer bestimmten Breite der Hohlräume und einer bestimmten Breite der zwischenliegenden Stösse nicht hereinbricht und nach Fertigstellung der Hohlräume der Gegendruck so weit verringert wird, dass die Kohlenstösse zu Bruch gehen und das Hangende in die Hohlräume stürzt.

3. Verfahren nach Anspruch 1 oder 2, dadurch gekennzeichnet, dass der Überdruck in den Hohlräumen nach dem Zusammenbruch weniger als 0,1 MPa beträgt.

4. Verfahren nach den Ansprüchen 1 bis 3, dadurch gekennzeichnet, dass der Gegendruck ein hydrostatischer Druck ist.

5. Verfahren nach den Ansprüchen 1 bis 3, dadurch gekennzeichnet, dass die Hohlräume durch partielles Verbrennen oder Auflösen der Kohle gebildet werden.

6. Verfahren nach den Ansprüchen 1 bis 5, dadurch gekennzeichnet, dass die Hohlräume mit Hilfe von an sich bekannten in das Bohrloch eingebrachten, mechanisch bewegbaren Schrappern oder Kratzern gebildet werden.

7. Verfahren nach den Ansprüchen 1 bis 6, dadurch gekennzeichnet, dass die Breite der Hohlräume und die zwischen diesen verbleibenden Kohlenstösse anhand der Zusammensetzung und der mechanisch-physikalischen Eigenschaften des Deckgebirges bis zu einigen 10 m über den Hohlräumen, ferner der mechanisch-physikalischen Eigenschaften der Kohle, der natürlichen Spaltung sowie des benutzten (Gegen-) Drucks ermittelt werden.

8. Verfahren nach den Ansprüchen 1 bis 7, dadurch gekennzeichnet, dass die Eigenschaften des Gebirges und der Kohle aus Kernen der betreffenden Bohrung ermittelt werden und unter Berücksichtigung der Teufe und des sich daraus ergebenden statischen Gebirgsdrucks und des zu benutzenden (Gegen-)Drucks anschliessend die zu benutzenden Abmessungen errechnet werden.

9. Verfahren nach den Ansprüchen 1 bis 8, dadurch gekennzeichnet, dass der hydrostatische Druck zunächst über eine separate Leitung durch das Bohrloch durch einen Gasdruck ersetzt wird, der schliesslich abgebaut wird.

10. Verfahren nach den Ansprüchen 1 bis 9, dadurch gekennzeichnet, dass das gebildete Einsturzgebiet wasserfrei gehalten wird.

11. Verfahren nach den Ansprüchen 1 bis 10, dadurch gekennzeichnet, dass zum Freihalten von Wasser ein zusätzliches Bohrloch verwendet wird.

12. Verfahren nach den Ansprüchen 1 bis 11, dadurch gekennzeichnet, dass das Verfahren nach einem oder mehreren der vorangehenden Ansprüche durch dasselbe Bohrloch in mehreren Flözpaketen ausgeführt wird.

13. Verfahren nach Anspruch 1 bis 12, dadurch gekennzeichnet, dass die zwischen den Hohlräumen verbleibenden Kohlenstösse mittels Sprengstoff zerstört werden.

## Claims

1. Process of recovering methane from several coal seams in a pack of seams at the same time, by forming a fissure system over and under a seam of the pack, in the rock strata between the coal seams, and withdrawing methane from the seam through an at least partly tube-lined borehole, this process being characterized in that at least one borehole (3, 5) is drilled from the surface into the previously selected coal seam (4), after which a number of cavities (7a, b, c) separated by coal walls are formed in the said seam (4) along the borehole (5) or boreholes (5a, b, c) or with the use of coal-loosening means introduced into the seam through the borehole (3, 5) or boreholes (5a, b, c), to the point where the coal walls that had remained between the cavities, as well as the overlying rock, suddenly collapse under the influence of the static rock pressure, whereupon the released methane is recovered, along the borehole(s) (3), from the cavities and fissures, in which a pressure lower than the original methane pressure in the coal is maintained.

2. Process according to claim 1, characterized in that in the cavities formed a pressure is maintained which constitutes a counter-pressure to the static rock pressure so that, with a given width of the cavities and a given width of the coal walls between them, the coal will not collapse, and in that after the cavities have been completed the counter-pressure is so decreased that the coal walls collapse and the overlying rock crashes into the cavities.

3. Process according to claim 1 or 2, characterized in that after the collapse the excess pressure in the cavities is lower than 0.1 MPa.

4. Process according to claims 1-3, characterized in that the counter-pressure is a hydrostatic pressure.

5. Process according to claims 1-3, characterized in that the cavities are formed by partial combustion or dissolution of the coal.

6. Process according to claims 1-5, characterized in that the cavities are formed with the use of mechanically driven scrapers of a knowr type, introduced into the borehole.

7. Process according to claims 1-6, characterized in that the width of the cavities and the width of the coal walls remaining between them are determined with reference to the composition and the mechanico-physical properties of the rock up to some tens of metres over the cavities, to the mechanico-physical properties of the coal, to the natural cleavage, and to the (counter-) pressure applied.

8. Process according to claims 1-7, characterized in that the properties of the rock and the coal are determined from cores extracted from the borehole, and the dimensions to be applied are calculated with due allowance being made for the depth and the related static pressure, as well as for the (counter-)pressure to be used.

9. Process according to claims 1-8, characterized in that the hydrostatic pressure is first replaced by a gas pressure, by introduction of a gas through a separate conduit in the borehole, and this gas pressure is eventually decreased.

10. Process according to claims 1-9, characterized in that the collapse area formed is kept free of water.

11. Process according to claims 1-9, characterized in that an additional borehole is used for keeping the area free of water.

12. Process according to claims 1-11, characterized in that the process according to one or more of the preceding claims is carried out in several packs of coal seams, with use being made of the same borehole.

13. Process according to claims 1-12, characterized in that the coal walls remaining between the cavities are destroyed by means of an explosive.

## Revendications

1. Procédé d'extraction du méthane de plusieurs couches de charbon à la fois - lesquelles couches constituent un paquet - en réalisant au-dessus et au-dessous d'une couche déterminée, située à l'intérieur dudit paquet, un système de fentes dans les bancs de résistance situés entre les couches et en extrayant le méthane à partir d'une couche déterminée à l'aide d'un trou de forage au moins partiellement tubé, caractérisé en ce que, depuis le carreau de la mine jusque dans la couche (4) choisie au préalable à cet effet, on réalise au moins un trou de forage (3, 5), puis on forme dans la couche concernée (4), par le (les) trou(s) de forage (5) (5a, b, c) et à l'aide de moyens pour abattre le charbon - introduits dans le(s) trou(s) de forage - un certain nombre d'espaces vides (7a, b, c), séparés par des parois de charbon, jusqu'à ce que les parois de charbon et le toit s'écroulent brusquement sous l'influence de la pression du terrain, et ensuite on récupère par le(s) trou(s) de forage (3) le méthane dégagé des espaces vides et des fentes, dans lesquels on maintient une pression inférieure à la pression initiale du méthane dans les couches de charbon.

2. Procédé selon la revendication 1, caractérisé en ce que, dans les espaces vides formes, on maintient une pression qui constitue une contrepression par rapport à la pression statique de la roche de telle façon que les parois de charbon ne s'écroulent pas pour un rapport déterminé entre la largeur des espaces vides et la largeur des parois de charbon intermédiaires et, les espaces vides étant achevés, on abaisse la contrepression jusqu'à ce que les parois de charbon et le toit s'écroulent.

3. Procédé selon l'une des revendications 1 et 2, caracterisé en ce que la surpression dans les espaces vides est, après l'emboulement, inférieure à 0,1 MPa.

4. Procédé selon l'une des revendications 1 à 3, caractérisé en ce que la contrepression est une pression hydrostatique.

5. Procédé selon l'une des revendications 1 à 3, caractérisé en ce que les espaces vides sont formés par une combustion partielle ou une dissolution du charbon.

6. Procédé selon l'une des revendications 1 à 5, caractérisé en ce que les espaces vides sont formés à l'aide de racloirs ou de scrapers introduits par le trou de forage et mis en mouvement par voie mécanique.

7. Procédé selon l'une des revendications 1 à 6, caractérisé en ce que la largeur des espaces vides et celle des parois de charbon, qui séparent ces espaces vides, sont déterminées à l'aide de la composition et des propriétés mécaniques-physiques du toit jusqu'à quelques dizaines de mètres au-dessus des espaces vides, ainsi que des propriétés mécaniques-physiques du charbon, de la fissuration naturelle et de la (contre)-pression appliquée.

8. Procédé selon l'une des revendications 1 à 7, caractérisé en ce que les propriétés de la roche et du charbon sont déterminées à l'aide des carottes de forage et que les dimensions à utiliser sont calculées en tenant compte de la profondeur et de la pression statique de la roche, qui en découle, ainsi que de la (contre)-pression à appliquer.

9. Procédé selon l'une des revendications 1 à 8, caractérisé en ce que la pression hydrostatique est remplacée d'abord, au moyen d'une conduite séparée à travers le trou de forage, par une pression de gaz, qui est ensuite abaissée.

10. Procédé selon l'une des revendications 1 à 9, caractérisé en ce que la région d'éboulement formée est drainée.

11. Procédé selon l'une des revendications 1 à 10, caractérisé en ce que l'on prévoit un trou de forage supplémentaire pour le drainage.

12. Procédé selon l'une des revendications 1 à 11, caractérisé en ce que l'on fait déboucher le même trou de forage dans plusieurs paquets de couches de charbon.

13. Procédé selon l'une des revendications 1 à 12, caractérisé en ce que les parois de charbon se trouvant entre les espaces vides sont abattues à l'aide d'explosifs.
